# EUROPÄISCHE PATENTSCHRIFT

(11) **EP 2 845 206 B1**
(45) Veröffentlichungstag und Bekanntmachung des Hinweises auf die Patenterteilung: **12.06.2019**
(21) Anmeldenummer: 13727057.5
(22) Anmeldetag: 29.04.2013
(51) Int. Cl.: H01F 7/16, F01L 1/34, F01L 13/00

(54) **ELEKTROMAGNETISCHE STELLVORRICHTUNG**
ELECTROMAGNETIC ADJUSTING DEVICE
DISPOSITIF DE RÉGLAGE ÉLECTROMAGNÉTIQUE

(30) Priorität: 30.04.2012 DE 102012103796
(43) Veröffentlichungstag der Anmeldung: 11.03.2015
(73) Patentinhaber: Eto Magnetic GmbH, 78333 Stockach (DE)
(72) Erfinder: SCHIEPP, Thomas, 78606 Seitingen-Oberflacht (DE)
(74) Vertreter: Patentanwälte Behrmann Wagner PartG mbB
(86) Internationale Anmeldenummer: PCT/EP2013/058903
(87) Internationale Veröffentlichungsnummer: WO 2013/164309

(56) Entgegenhaltungen:
- DE-A1-102010 024 030
- DE-U1-202008 015 980

## Beschreibung

Die vorliegende Erfindung betrifft eine elektromagnetische Stellvorrichtung nach dem Oberbegriff des Hauptanspruchs. Derartige Vorrichtungen, typischerweise als Paar eingesetzt, finden beispielsweise in einem automobilen Kontext statt, wobei die stößelartig ausgebildete Ankereinheit zum Eingreifen in einen etwa zur Nockenwellenverstellung eines Verbrennungsmotors eingerichteten Stellpartner ausgerichtet ist. Die DE 102 40 774 der Anmelderin offenbart eine derartige elektromagnetische Stellvorrichtung, die als gattungsbildend vorausgesetzt werden kann. Bei einer derartigen Vorrichtung weist die Ankereinheit Permanentmagnetmittel in Form eines scheibenförmigen, axial magnetisierten Permanentmagneten auf, welcher zwischen einer am Kernabschnitt bestimmten Anschlagposition sowie einer ausgefahrenen Position durch Bestromung der stationären Spuleneinheit bewegt werden kann. Konkret bewirkt die Bestromung und der durch die Bestromung erzeugte Spulenmagnetfluss im Kernabschnitt das Verdrängen des permanentmagnetischen Flusses und das Erzeugen einer abstoßenden Kraft, so dass entsprechend bei Bestromung die Bewegung der Ankereinheit in Richtung auf ihre ausgefahrene Position bewirkt wird. Insbesondere im Hinblick auf eine einfache, großserientaugliche Fertigbarkeit sowie eine hohe Zuverlässigkeit im Betrieb, damit verbunden eine lange Standzeit, hat sich ein derartiges, als gattungsbildend vorausgesetztes elektromagnetisches Stellprinzip als vorteilhaft herausgestellt und bewährt.

In dem Bestreben, den Aufwand für die Permanentmagneteinheiten zu minimieren, bzw. deren Einsatz (etwa im Hinblick auf das verwendete Material, zu realisierende Halte- bzw. Abstoßungskräfte oder dergleichen) zu optimieren, besteht gleichwohl ein Bedürfnis darin, elektromagnetische Stellvorrichtungen der oberbegrifflichen Art (bei gleichbleibenden magnetischen Eigenschaften) kompakter zu gestalten, insbesondere einen permanentmagnetischen Körper zur Realisierung der Permanentmagnetmittel zu verkleinern und damit zu optimieren. Eine derartige Lösung ist insbesondere relevant in einem Einsatzkontext, bei welchem ein Paar (oder mehr als zwei) von aus Ankereinheit, Kernabschnitt und Spule realisierten Aktuatoren nebeneinander angeordnet werden muss, etwa in der Absicht, verschiedene Stellvorgänge an einer Nockenwellensteuerung bzw. -umschaltung durch jeweils zugeordnete, durch Ankereinheiten realisierte Stößel zu ermöglichen (etwa ein Hin- und Zurückstellen eines Stellpartners durch zwei verschiedene, dort eingreifende Stößel). Entsprechend besteht das Bedürfnis nach einer möglichst kompakten Realisierung der Aktuatoren, mithin auch nach der oben skizzierten (permanent-) magnetischen Optimierung.

Aufgabe der vorliegenden Erfindung ist daher, eine elektromagnetische Stellvorrichtung nach dem Oberbegriff des Hauptanspruchs, bei welcher zwei oder mehr Aktuatoren Einsatz finden, im Hinblick auf eine erreichbare Kompaktheit, insbesondere einen möglichen Mindestabstand zwischen den Ankereinheiten, zu verbessern, dabei trotz verbesserter Kompaktheit zumindest gleichbleibende magnetische Eigenschaften (etwa im Hinblick auf eine permanentmagnetische Haltekraft an den Kernabschnitten und/oder eine abstoßende Kraft zur Bewegung der Ankereinheiten) zu gewährleisten.

Eine Stellvorrichtung nach dem Oberbegriff von Anspruch 1 ist aus DE 10 2010 024 030 bekannt.

Die Aufgabe wird durch die elektromagnetische Stellvorrichtung mit den Merkmalen des Hauptanspruches gelöst. Vorteilhafte Weiterbildungen der Erfindung sind in den Unteransprüchen beschrieben. Weiterer Schutz im Rahmen der Erfindung wird beansprucht für eine Verwendung nach den unabhängigen Patentansprüchen 9 und 10.

In erfindungsgemäß vorteilhafter Weise werden die vormals einzeln vorgesehenen, als aus dem Stand der Technik bekannt vorauszusetzenden Einzelaktuatoren zusammengefügt zu einem im Magnetfluss optimierten System, bei welchem sowohl im unbestromten Zustand der (mindestens einen) Spuleneinheit, als auch im bestromten Zustand zum Antreiben jeweiliger Ankereinheiten durch günstige Magnetflussführung eine Unterstützung der magnetischen Wirksamkeit erfolgt.

Erfindungsgemäß vorteilhaft ist zu diesem Zweck den jeweiligen Aktuatorabschnitten (d.h. jeweiliger Kernabschnitt mit zugeordneter, diesem gegenüber beweglicher Ankereinheit mit Permanentmagnetmitteln) ein gemeinsamer Flussleitabschnitt in Form der erfindungsgemäßen Flussleiteinheit zugeordnet, welcher erfindungsgemäß wie folgt wirkt:

In einem unbestromten Zustand der Spuleneinheit fließt ein Permanent-magnetfluss der jeweiligen beiden Permanentmagnetmittel (der zugehörigen Ankereinheiten) durch die gemeinsame Flussleiteinheit, so dass ein optimiertes Haft- bzw. Halteverhalten der jeweiligen Ankereinheiten am zugehörigen Kernabschnitt mit damit verbundenen verbesserten bzw. erhöhten Haltekräften erreicht wird. Wenn dann durch Bestromen der Spuleneinheit (genauer: einer einer Ankereinheit zugehörigen Spule oder Wicklung) die betroffene Ankereinheit aus der Anschlag- und Haftposition am zugehörigen Kernabschnitt in eine ausgefahrene (Stell-) Position bewegt werden soll, bewirkt die erfindungsgemäß und vorteilhaft eingesetzte Flussleiteinheit, dass nicht nur durch die Bestromung der Permanentmagnetfluss des der zu bewegenden Ankereinheit zugehörigen Permanentmagnetmittel aus der Flussleiteinheit verdrängt wird, vielmehr erfolgt auch eine Verdrängung des Permanentmagnetflusses der Permanentmagnetmittel der anderen Ankereinheit, also der nicht zu bewegenden bzw. nicht aktivierten Ankereinheit. Durch die Verdrängung wird dieser Permanent-magnetfluss in den Kernabschnitt des bestromten bzw. zu bewegenden Ankers verdrängt, mit der Wirkung, dass die permanentmagnetische Abstoßungswirkung auf die zu bewegende Ankereinheit zusätzlich erhöht wird, entsprechend die dynamischen Eigenschaften der Ankerbewegung (also etwa eine Reaktionszeit, Abstoßungsbeschleunigung und -geschwindigkeit) zusätzlich und vorteilhaft erhöht werden.

Zu diesem Zweck sind erfindungsgemäß die Kernabschnitte der Ankereinheiten magnetisch leitend miteinander verbunden, damit insbesondere im beschriebenen Aktivierungs- bzw. Bestromungszustand die vorteilhafte Permanentflussverdrängung bzw. -umleitung des Permanentmagnetflusses eines nicht bestromten bzw. nicht aktivierten Kern-Anker-Paares zum bestromten Aktuatorabschnitt erfolgen kann.

Während zum Erreichen dieser vorteilhaften Wirkungen im Sinne der Erfindung die Anzahl der derartig zusammenwirkenden Aktuatorabschnitte (d.h. Ankereinheit mit zugehörigem Kernabschnitt) auch mehr als zwei betragen kann und die Bewegungsrichtungen dieser Aktuatorabschnitte prinzipiell beliebig zueinander ausgerichtet sein können, hat sich gleichwohl eine Realisierungsform der Erfindung als besonders günstig und bevorzugt herausgestellt, bei welcher sowohl die Ankereinheiten als auch die Kernabschnitte jeweils als Paar vorgesehen und so ausgerichtet sind, dass die jeweiligen Bewegungsrichtungen der Ankereinheit (mit ggf. daran ausgebildeten Stößelabschnitten zum Eingreifen in einen zugehörigen Stellpartner) zueinander parallel verlaufen. Bei einer solchen Realisierungsform ist es dann einerseits günstig und bevorzugt, die erfindungsgemäß den Kernabschnitt-Ankereinheit-Paaren gemeinsam und benachbart vorzusehende Flussleiteinheit entweder in der Art eines ein freies Ende ausbildenden arm- bzw. stegartigen Abschnitts zwischen diesen Aktuatorpaaren anzuordnen, ergänzend oder alternativ z.B. im Rahmen einer (teilweise) umschließenden Gehäusekonstruktion, diese Flussleiteinheit als entsprechend arm- bzw. stegartige Gehäuseabschnitte in der Projektion mittig und mantelseitig an bzw. benachbart der/den jeweiligen Aktuatorabschnitte anzuordnen.

Gerade letztere Variante bietet den zusätzlichen Vorteil, dass weiterbildungsgemäß etwa eine zur Realisierung der Flussleiteinheit gebildete Gehäuseschale aus entsprechend eingerichtetem flussleitenden Material (z.B. einem metallischen Blechmaterial) zusätzlich an einem Schalenabschnitt die erfindungsgemäß vorteilhafte und notwendige flussleitende Verbindung zwischen den mindestens zwei erfindungsgemäßen Kernabschnitten realisieren kann; auf diese Weise kann dann eine schalenartige Einheit zur Realisierung dieses bevorzugten Ausführungsbeispiels etwa endseitig die beiden Kernabschnitte sowohl mechanisch umfassen und halten, als auch für die magnetische Flussleitung sorgen, gleichzeitig kann dann, weiter bevorzugt in der Art eines sich parallel zueinander erstreckenden Paares der weiterbildungsgemäßen arm- bzw. stegartigen Abschnitte zur Realisierung der Flussleiteinheit, einstückig und durch etwa geeignet großserientaugliche Fertigbarkeit eine solche vorteilhafte Realisierung mit geringem Herstellungs- und Montageaufwand realisiert werden.

Eine solche, in der praktischen Realisierung bevorzugte Ausführungsform der Erfindung ermöglicht es dann auch, in besonders einfacher und eleganter Weise durch entsprechende Dimensionierung des stegartigen Abschnitts (bzw. entsprechende Materialwahl), dafür zu sorgen, dass in dem unbestromten Zustand der Spuleneinheit, also dem Anschlagzustand der Ankereinheiten an den jeweils zugehörigen Kernabschnitten, ein in der Flussleiteinheit fließender permanentmagnetischer Fluss nicht in die Sättigung gerät (mit anderen Worten, ein flusswirksamer Querschnitt der magnetischen Flussleiteinheit muss ausreichend groß dimensioniert sein), so dass es zu keiner sättigungsbedingten Beeinträchtigung der permanentmagnetischen Haftwirkung in diesem deaktivierten Bestromungszustand kommt.

Gleichermaßen ermöglicht es auch eine solche bevorzugte Realisierungsform (wie auch andere mögliche Realisierungsformen der Erfindung), die Flussleiteinheit bzw. einen flusswirksamen Querschnitt so auszugestalten, dass in dem bestromten Zustand der Spuleneinheit das Spulmagnetfeld der entsprechend bestromten Spuleneinheit ausreicht, um die permanentmagnetischen Flüsse der Permanentmagneteinheiten in diesem Betriebszustand (zumindest im Hinblick auf einen sich auf die Beschleunigungskraft signifikant auswirkenden Teil dieser Flüsse) zu verdrängen, so dass in der vorbeschriebenen Weise vorteilhaft ein entsprechend verdrängter Fluss zusätzlich zur Abstoßungswirkung beitragen kann.

Insbesondere eine schalenartige Gehäuseausgestaltung zur Realisierung eines Paares von weiter bevorzugt einstückig daran ansitzenden stegartigen Abschnitten und der magnetisch flussleitenden Verbindung zwischen den zwei Kernabschnitten ermöglicht zusätzlich vorteilhaft, dass ein in eine solche Gehäuseschale randseitig im Bereich eines Kernabschnitts eingebrachter Ein- bzw. Ausschnitt sich zusätzlich vorteilhaft (verringernd) auf Querkräfte zwischen dem Paar von Ankereinheiten auswirkt und weiter vorteilhaft eine zusätzliche Axialkraft ab einem bestimmten Punkt des Hubweges entlang der Bewegungsrichtung der jeweiligen Ankereinheiten erzeugt. Nicht nur ist ein derartiger Aus- bzw. Einschnitt (alternativ etwa auch durch entsprechende Materialmodifikationen zu erreichen) einfach herstell- und anpassbar, zusätzlich erfolgt hierdurch in der beschriebenen Weise eine weitere Beeinflussung des Fluss- und damit des Bewegungsverhaltens der Anordnung.

Im Ergebnis wird durch die erfindungsgemäße Vorrichtung in konstruktiv überraschend einfacher und großserientauglicher Weise das magnetische Verhalten gattungsbildender Permanentstellglieder signifikant erhöht, wobei vorteilhaft durch erfindungsgemäßes Verdrängen bzw. Umleiten permanentmagnetischer Flusskomponenten sowohl eine Haftkraft der Ankereinheiten, als auch ein Abstoßungsverhalten optimiert werden kann. Konsequent ist die Möglichkeit, bei gleichbleibenden magnetischen Eigenschaften derartige Einheiten kompakter zu gestalten (alternativ bei gegenüber dem Stand der Technik gleichbleibenden Dimensionen zusätzliche magnetische bzw. dynamische Leistungsfähigkeit zu erreichen).

Dabei ist die vorliegende Erfindung nicht auf die bevorzugten Einsatzgebiete im Bereich der Kraftfahrzeugtechnik, und dort insbesondere den Bereich der Verstellung von Aggregaten eines Verbrennungsmotors beschränkt, vielmehr bietet sich die vorliegende Erfindung zum Einsatz für jedweden Stellzweck an, bei welchem vorteilhaft mindestens zwei Ankereinheiten unabhängig voneinander durch Bestromen (mindestens) einer Spuleneinheit angetrieben werden können und so in der erfindungsgemäß beschriebenen Weise magnetflussoptimiert zusammenwirken.

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
- Fig. 1, Fig. 2:: eine Schemaansicht zum Beschreiben des Prinzipaufbaus und der prinzipiellen Wirkungsweise einer elektromagnetischen Stellvorrichtung gemäß einer ersten Ausführungsform mit zwei parallel zueinander geführten Ankereinheiten in einem unbestromten (Fig.1) sowie einem für eine der Ankereinheiten bestromten Aktivierungszustand (Fig. 2);
- Fig. 3:: eine Detailansicht einer Gehäuseschale zum Ausbilden sowohl einer magnetischen flussleitenden Verbindung zwischen einem Paar von Kernabschnitten, als auch zur Realisierung der erfindungsgemäßen Flussleiteinheit als Paar von sich arm- bzw. stegartig erstreckenden magnetisch leitenden Abschnitten und
- Fig. 4, Fig. 5:: Perspektivdarstellungen einer Variante einer elektromagnetischen Stellvorrichtung zur praktischen Umsetzung des Prinzips von Fig. 1, Fig. 2 unter Nutzung des schalenartigen Gehäuses von Fig. 3.

Die Fig. 1 verdeutlicht in der Schemadarstellung die wesentlichen, zur Realisierung der Erfindung am Ausführungsbeispiel mit zwei Ankereinheiten zusammenwirkenden Funktionskomponenten: Eine erste Ankereinheit bestehend aus einem stößelartigen Ankerkörper 10 und einem scheibenartigen, axial magnetisierten Permanentmagnetkörper 12 ist mit einer axialen Bewegungsrichtung parallel zu einer zweiten Ankereinheit, analog bestehend aus einem zweiten stößelartigen Ankerkörper 14 und einer zweiten Permanentmagnetscheibe 16, geführt. Die erste Ankereinheit 10, 12 wirkt dabei in ansonsten bekannter und in der DE 102 40 774 der Anmelderin beschriebenen Weise zusammen mit einem ersten stationären Kernabschnitt 18, welcher wiederum magnetisch zusammenwirkt mit einer ersten Spuleneinheit 20 (welche in ansonsten bekannter Weise realisiert ist als auf einem geeigneten Spulenträger vorgesehene Wicklung). Analog wirkt die zweite Ankereinheit 14, 16 zusammen mit einem zweiten stationären Kernabschnitt 22, welchem wiederum eine zweite Spuleneinheit 24 zugeordnet ist. In der in der Fig. 1 gezeigten Weise sind die Kernabschnitte 18, 22 verbunden durch einen gemeinsamen Flussleitabschnitt 26, welcher im gezeigten Ausführungsbeispiel schematisch-bügelartig die jeweiligen Kernabschnitte an ihren den zugehörigen Ankereinheiten entgegengesetzten Enden verbindet.

Zusätzlich zeigt die Fig. 1 zum schematischen Verdeutlichen eines ersten Erfindungsprinzips einen (in der praktischen Realisierung blechartig realisierten) Rückflussabschnitt 28, 30 sowie eine Deckeleinheit 32 zum Führen der Ankerstößel 10, 14 als Teil eines (nicht gezeigten) weiteren Gehäuses.

Die Fig. 1 verdeutlicht den permanentmagnetischen Flussverlauf in einer solchen Anordnung im unbestromten Zustand der Spuleneinheit 20, 24: Wie durch Pfeile 34 (für die Permanentmagneteinheit 12) bzw. 36 (für die Permanentmagneteinheit 16) verdeutlicht, fließen permanentmagnetische Flüsse beider Permanentmagneteinheiten in diesem Haftzustand der Ankereinheiten an den jeweiligen Kernabschnitten gleichgerichtet und gemeinsam durch den Flussleitabschnitt 28 bzw. 30, welcher in der gezeigten Weise für beide permanentmagnetische Flusskreise wirkt und diesen gemeinsam zugeordnet ist (weiter vorteilhaft bei symmetrischer Anordnung auch in gleicher Beabstandung, etwa mittig bzw. randseitig benachbart). Durch diese vorteilhafte Flussführung mittels der Elemente 28, 30 zeigt sich eine gegenüber einer von derartigen Abschnitten 28, 30 freien Anordnung deutlich erhöhte Haftkraft der jeweiligen Ankereinheiten 10, 12 bzw. 14, 16 an den zugehörigen Kernabschnitten 18 bzw. 22. In einer exemplarischen Realisierung würde sich eine typische Haftkraft von etwa 2 bis 3 N ohne die Rückflusseinheiten 28, 30 beim erfindungsgemäßen Ausführungsbeispiel auf ca. 8 bis 10 N bei ansonsten gleichbleibenden geometrischen magnetischen Bedingungen sowie Bestromungsstärken erhöhen (Ergebnis einer Simulation). Die dicken schwarzen Pfeile verdeutlichen die beschriebene Anschlagposition an den Kernabschnitten. Gegenüber der Fig. 1 verdeutlicht die Fig. 2 den bestromten Zustand der Spuleneinheit 20 zum Aktivieren (Bewegen) der ersten Ankereinheit 10, 12 in der Richtung des abwärts gerichteten Pfeils 40: Flusspfeile 42 verdeutlichen die Richtung des durch die Bestromung der Spule 20 erzeugten magnetischen Spulenflusses. Dieser verdrängt nicht nur den permanentmagnetischen Fluss (Pfeile 34 in Fig. 1) aus den Abschnitten 28, 30, so dass die Haftung der Permanentmagneteinheit 12 am Kernabschnitt 18 faktisch aufgehoben wird, auch führt der Spulenmagnetfluss zu einer Verdrängung des permanentmagnetischen Flusses (Pfeile 36 in Fig. 1, Fig. 2) aus den Flussleitabschnitten 28, 30 in den Verbindungsabschnitt 26 und in den gegenüberliegenden (unterhalb der aktivierten Spule 20 liegenden) Kernabschnitt 18. Ergebnis ist, wie in der Fig. 2 gezeigt, damit nicht nur die abstoßende Wirkung des Spulenmagnetflusses 42 auf die Permanentmagnetmittel 12, zusätzlich wirkt, insoweit diese Abstoßung verstärkend, der verdrängte bzw. umgeleitete Permanentmagnetfluss 36 der Permanentmagnetmittel 16, in der in der Fig. 2 gezeigten Weise umgeleitet in den ersten Kernabschnitt 18, zusätzlich antreibend und beschleunigend auf die erste Ankereinheit 10, 12. Entsprechend ist das magnetische sowie das dynamische Verhalten der in den Fig. 1, 2 gezeigten Anordnung sowohl im unbestromten Zustand (Fig. 1), als auch im bestromten Zustand der Spuleneinheit (Fig. 2) synergetisch und optimiert, wobei die Flussleitabschnitte 28, 30 bei diesem Realisierungsbeispiel der Erfindung diese vorteilhaften Wirkungen erzeugen.

Anhand der Fig. 3 bis 5 wird ein Beispiel zur konstruktiven Realisierung dieses Ausführungsbeispiels gezeigt. Wesentliches Element, insbesondere zur Realisierung der Rückschlussfunktionalität 28, 30 in Fig. 1, 2, gleichermaßen zur Realisierung der magnetflussmäßigen Verbindung (26) zwischen den Kernabschnitten ist dabei ein Gehäuseelement 50, welches am Ausführungsbeispiel einstückig aus einem magnetisch leitenden Blechmaterial realisiert in der Perspektivdarstellung gezeigt ist. Charakteristisch für diese Umsetzungsvariante der Erfindung ist ein im praktischen Einsatz (Fig. 4, Fig. 5 für die konstruktive Realisierung der Gesamtvorrichtung ohne bzw. mit dargestellter Wicklung) einen jeweiligen Kernabschnitt umschließender, umlaufender Schalenabschnitt 52 des Gehäuses der Fig. 3, von welchem sich beidseits mittig ein Paar von steg- bzw. armartigen Abschnitten 54, 56 zum Ausbilden der Rückflussabschnitte (entsprechend 28 in Fig. 1, 2) erstreckt. Wie diesbezüglich die Fig. 4 bzw. 5 erkennen lassen, erstrecken sich diese stegartigen Abschnitte 54, 56 parallel zu einer jeweiligen Bewegungsachse der Ankerkörper 10, 14, liegen jedoch im Ausführungsbeispiel nicht zwischen diesen, sondern, symmetrisch und gleichmäßig beabstandet, diesen (mantel-)seitig benachbart. In der Projektion auf eine durch beide Bewegungsachsen der Ankereinheiten bestimmte Ebene würden gleichwohl die beiden Stegabschnitte 54, 56 dann gleich beabstandet zwischen diesen Achsen liegen.

Zur Realisierung des Flussleitabschnittes 26 (Fig. 1, Fig. 2), welcher die jeweiligen Kernabschnitte 18, 22 verbindet, weist das Ausführungsbeispiel der Fig. 3 bis 5 eine Platte 60 auf, welche in der gezeigten Weise die armartigen Abschnitte 54, 56 am jeweiligen freien Ende verbindet und gleichermaßen eine magnetische Flussbeziehung zu den in Fig. 4 (ohne Bewicklung) gezeigten Kernabschnitten 18, 22 herstellt.

Gut zu erkennen in den Fig. 3 bis 5 sind die beidends endseitig und einander gegenüberliegend im Schalenbereich 52 gebildeten Ausschnitte 58, welche sich als bevorzugte Weiterbildungen zusätzlich vorteilhaft auf das Stell- und Bewegungsverhalten der Ankereinheiten (bzw. auch das Vermindern einer gegenseitigen Beeinflussung dieser Ankereinheiten) auswirken.

## Patentansprüche

1. Elektromagnetische Stellvorrichtung mit
mindestens zwei jeweils einen Ankerkörper (10, 14) sowie Permanentmagnetmittel (12, 16) daran aufweisenden Ankereinheiten, die gegenüber einem jeweiligen stationären Kernabschnitt (18, 22) und einer den Kernabschnitten zugeordneten Spuleneinheit (20, 24) als Reaktion auf eine Bestromung derselben bewegbar und zum Zusammenwirken mit einem jeweiligen Stellpartner vorgesehen sind, wobei den zwei Kernabschnitten und Ankereinheiten gemeinsam benachbart eine magnetische Flussleiteinheit (28, 30; 54, 56) sich in einer Bewegungsrichtung der Ankereinheiten erstreckend vorgesehen ist, die so ausgebildet und bemessen ist, dass in einem unbestromten Zustand der Spuleneinheit ein gleichgerichteter Permanent-Magnetfluss (34, 36) der zwei Permanentmagnetmittel gemeinsam durch die Flussleiteinheit fließt,
und in einem zum abstoßenden Bewegen einer der Ankereinheiten aktivierten bestromten Zustand der Spuleneinheit (42) ein durch die Bestromung erzeugter Spulenmagnetfluss (42) in der Flussleiteinheit den Permanentmagnetfluss der Permanentmagnetmittel der nicht durch die Bestromung zu bewegenden Ankereinheit aus der Flussleiteinheit zumindest teilweise verdrängt,
**dadurch gekennzeichnet, dass**
ein schalenartiges Gehäuse (50) aus magnetisch flussleitendem Material die Ankereinheiten umschließt und arm- oder stegartige Abschnitte (54, 56) zur Realisierung der Flussleiteinheit ausbildet, welche an jeweiligen freien Enden durch eine Platte (60) miteinander verbunden sind, wobei die Platte die Kernabschnitte verbindet, wodurch die zwei Kernabschnitte so magnetisch flussleitend miteinander verbunden (26) sind, dass in dem bestromten Zustand die Verdrängung des Permanentmagnetflusses zu dem Kernabschnitt der durch die Bestromung zu bewegenden Ankereinheit erfolgt, mit der Wirkung, dass eine permanentmagnetische Abstoßungswirkung auf die durch die Bestromung zu bewegende Ankereinheit zusätzlich erhöht wird.

2. Vorrichtung nach Anspruch 1,
**dadurch gekennzeichnet,**
**dass** die Ankereinheiten so vorgesehen sind, dass ihre jeweiligen Bewegungsrichtungen sich parallel zueinander erstrecken und die Flussleiteinheit (50) stegartige Abschnitte (54, 56) aufweist, die sich parallel zu den Bewegungsrichtungen, von einem jeweiligen der Kernabschnitte bis zu den jeweiligen Ankereinheiten, erstrecken.

3. Vorrichtung nach Anspruch 1 oder 2,
**dadurch gekennzeichnet,**
**dass** die stegartige Abschnitte ausbildende Flussleiteinheit (50) einends, den Ankereinheiten benachbart, ein offenes Ende ausbildet.

4. Vorrichtung nach Anspruch 3,
**dadurch gekennzeichnet,**
**dass** die stegartigen Abschnitte sich zwischen den Kernabschnitten und/oder zwischen den Ankereinheiten erstrecken.

5. Vorrichtung nach Anspruch 3,
**dadurch gekennzeichnet,**
**dass** die stegartigen Abschnitte, bevorzugt als Paar (54, 56) von zueinander parallel ausgerichteten stegartigen Abschnitten, von beiden Ankereinheiten in einem gleichen Abstand benachbart und mantelseitig von diesen sowie den zugehörigen Kernabschnitten beabstandet vorgesehen sind.

6. Vorrichtung nach einem der Ansprüche 1 bis 5,
**dadurch gekennzeichnet,**
**dass** die mindestens eine, bevorzugt querschnittlich flach und/oder als Blechabschnitt realisierte stegartige Flussleiteinheit (50) so dimensioniert und eingerichtet ist, dass in dem unbestromten Zustand der Permanentmagnetfluss der zwei Permanentmagnetmittel keine magnetische Flusssättigung in der Flussleiteinheit hervorruft.

7. Vorrichtung nach Anspruch 2 oder 3,
**dadurch gekennzeichnet,**
**dass** die stegartigen Abschnitte als Abschnitte einer die zwei Kernabschnitte insbesondere mantelseitig umschließenden, magnetisch leitenden Schale (50) und/oder Gehäuseeinheit realisiert sind.

8. Vorrichtung nach Anspruch 7,
**dadurch gekennzeichnet,**
**dass** die Schale im Bereich eines der Kernabschnitte den betreffenden anderen der Kernabschnitte abgewandt einen Ausschnitt (58), Einschnitt und/oder einen in einer Materialdicke reduzierten Abschnitt aufweist.

9. Verwendung der elektromagnetischen Stellvorrichtung nach einem der Ansprüche 1 bis 8 zur Realisierung einer Verstelleinheit für ein Verbrennungsmotoraggregat und/oder eine Verbrennungsmotorfunktionalität, wobei insbesondere der Stellpartner als Nockenwellenverstelleinheit des Verbrennungsmotors ausgebildet ist.

10. Verwendung der Vorrichtung nach einem der Ansprüche 1 bis 8 zur Realisierung eines Hydraulik- oder Pneumatikventils.

## Claims

1. An electromagnetic positioning device having at least two armature units which each have an armature body (10, 14) as well as permanent magnet means (12, 16) and which are movable relative to a respective stationary core section (18, 22) and to a coil unit (20, 24) associated with the core sections in reaction to a current feed of a coil unit (20, 24) and provided for interacting with a respective positioning partner,
wherein a magnetic flux-conducting unit (28, 30; 54, 56) is provided jointly adjacent to the two core sections and armature units, said flux-conducting unit (28, 30; 54, 56) extending in a direction of movement of the armature units and being formed and dimensioned such that a rectified permanent magnetic flux (34, 36) of the two permanent magnet means flows jointly through the flux-conducting unit in a state not fed with current of the coil unit
and, in a state fed with current of the coil unit (42) activated for moving one of the armature means repellently, a coil magnetic flux (42) generated by the current feed in the flux-conducting unit displaces the permanent magnetic flux of the permanent magnet means of the armature unit not to be moved by the current feed at least partly from the flux-conducting unit,
**characterized in that**
a shell-like housing (50) made of magnetic flux-conducting material surrounds the armature units and forms arm- or bar-shaped sections (54, 56) which are connected to each other at respective free ends by a plate (60) and which serve to realize the flux-conducting unit, wherein the plate connects the core sections, whereby the two core sections are connected (26) in such a magnetically flux-conducting way that in the state fed with current, the permanent magnetic flux is displaced to the core section of the armature unit to be moved by the current feed, having the consequence that a permanent magnetic repelling effect on the armature unit to be moved by the current feed is additionally increased.

2. The device according to claim 1,
**characterized in that**
the armature units are provided in such a manner that their respective directions of movement extend parallel to each other and the flux-conducting unit (50) has bar-shaped sections (54, 56) which extend parallel to the directions of movement, from a respective one of the core sections to the respective armature units.

3. The device according to claim 1 or 2,
**characterized in that**
the flux-conducting unit (50) forming bar-shaped sections forms an open end on one end, adjacent to the armature units.

4. The device according to claim 3,
**characterized in that**
the bar-shaped sections extend between the core sections and/or between the armature units.

5. The device according to claim 3,
**characterized in that**
the bar-shaped sections, preferably as a pair (54, 56) of bar-shaped sections aligned parallel to each other, are provided at an equal distance adjacent to both armature units and laterally to them as well as spaced apart from the associated core sections.

6. The device according to any of the claims 1 to 5,
**characterized in that**
the at least one bar-shaped flux-conducting unit (50), which is preferably cross-sectionally flat and/or realized as a sheet metal section, is dimensioned and configured such that in the state not fed with current, the permanent magnetic flux of the two permanent magnet means does not cause a magnetic flux saturation in the flux-conducting unit.

7. The device according to claim 2 or 3,
**characterized in that**
the bar-shaped sections are realized as sections of a magnetically conductive shell (50) and/or housing unit, in particular laterally enclosing the two core sections.

8. The device according to claim 7,
**characterized in that**
in the area of one of the core sections, averted from the respective other ones of the core sections, the shell has a cutout (58), an incision and/or a section of reduced material thickness.

9. A use of the electromagnetic positioning device according to any one of the claims 1 to 8 for realizing an adjustment unit for a combustion engine unit and/or a combustion engine functionality, wherein in particular the positioning partner is realized as a camshaft adjusting unit of the combustion engine.

10. The use of the device according to any one of the claims 1 to 8 for realizing a hydraulic or pneumatic valve.

## Revendications

1. Dispositif de réglage électromagnétique, ayant au moins deux unités d'ancrage qui chacune comportent un corps d'ancrage (10, 14) ainsi que des moyens à aimant permanent (12, 16) disposés sur ceux-ci, et qui peuvent être déplacées, par rapport à une partie de noyau (18, 22) stationnaire respective et par rapport à une unité de bobine (20, 24) qui est attribuée aux parties de noyau, en réaction à une alimentation électrique de celles-ci, et qui sont prévues pour coopérer avec un partenaire de réglage respectif,
une unité de conduction de flux (28, 30 ; 54, 56) magnétique étant prévue au voisinage commun des deux parties de noyau et des unités d'ancrage, s'étendant dans une direction de mouvement des unités d'ancrage, ladite unité de conduction de flux étant réalisée et dimensionnée de telle façon qu'
un flux magnétique permanent (34, 36) redressé commun des deux moyens à aimant permanent circule au travers de l'unité de conduction de flux en état non alimenté en électricité de l'unité de bobine,
et qu'en état alimenté en électricité de l'unité de bobine (42) qui est activé pour déplacer une des unités d'ancrage de façon repoussante, un flux magnétique de bobine (42) qui est généré par l'alimentation électrique évince, au moins en partie, dans l'unité de conduction de flux, le flux magnétique permanent des moyens à aimant permanent de l'unité d'ancrage qui ne peut pas être déplacée par l'alimentation électrique à partir de l'unité de conduction de flux,
**caractérisé en ce qu'**
un boîtier (50) en forme de bol en matériau conduisant du flux magnétique entoure les unités d'ancrage et réalise des parties (54, 56) en forme de bras ou traverse pour réaliser l'unité de conduction de flux qui sont reliées l'une à l'autre moyennant une plaque (60) à des extrémités libres respectives, ladite plaque reliant les parties de noyau, moyennant quoi les parties de noyau sont reliées (26) de manière conduisante du flux magnétique de telle façon que le flux magnétique permanent est évincé en état alimenté en électricité vers la partie de noyau de l'unité d'ancrage à déplacer moyennant l'alimentation électrique, avec pour effet d'augmenter en plus un effet de répulsion à aimant permanent sur l'unité d'ancrage à déplacer moyennant l'alimentation électrique.

2. Dispositif selon la revendication 1,
**caractérisé en ce que**
les unités d'ancrage sont prévues de telle façon que leurs directions de mouvement respectives s'étendent en parallèle les uns par rapport aux autres et l'unité de conduction de flux (50) comporte des parties (54, 56) en forme de traverse qui s'étendent en parallèle par rapport aux directions de mouvements, à partir d'une partie respective parmi les parties de noyau vers les unités d'ancrage respectives.

3. Dispositif selon la revendication 1 ou 2
**caractérisé en ce que**
l'unité de conduction de flux (50) qui réalise des parties en forme de traverse réalise, à une extrémité, une extrémité ouverte au voisinage des unités d'ancrage.

4. Dispositif selon la revendication 3,
**caractérisé en ce que**
les parties en forme de traverse s'étendent entre les parties de noyau et/ou entre les unités d'ancrage.

5. Dispositif selon la revendication 3,
**caractérisé en ce que**
les parties en forme de traverse, de préférence comme une paire (54, 56), sont prévues à distance de parties en forme de traverse qui sont orientées en parallèle l'un par rapport à l'autre, au voisinage des deux unités d'ancrage à la même distance et du côté d'enveloppe desdites unités d'ancrage ainsi que des parties de noyau associées.

6. Dispositif selon l'une quelconque des revendications 1 à 5,
**caractérisé en ce que**
l'au moins une unité de conduction de flux en forme de traverse qui est réalisée de préférence de façon plate en section transversale et/ou comme une partie en tôle est dimensionnée et installée de telle façon que le flux magnétique permanent des deux moyens à aimant permanent, en état non alimentée en électricité, ne produit pas de saturation de flux magnétique dans l'unité de conduction de flux.

7. Dispositif selon la revendication 2 ou 3,
**caractérisé en ce que**
les parties en forme de traverse sont réalisées comme des parties d'un bol (50) à conduction magnétique qui entoure les deux parties de noyau, en particulier du côté d'enveloppe, et/ou d'une unité de boîtier.

8. Dispositif selon la revendication 7,
**caractérisé en ce que**
le bol présente, dans la région d'une partie parmi les parties de noyau, dirigée à l'opposé aux autres parties de noyau concernées, une échancrure (58), un cran et/ou une partie à épaisseur de matériau réduite.

9. Utilisation du dispositif de réglage électromagnétique selon l'une quelconque des revendication 1 à 8 pour réaliser une unité de réglage pour un bloc moteur à combustion et/ou une fonctionnalité de moteur à combustion, en particulier le partenaire de réglage étant réalisé comme une unité de réglage de l'arbre à cames du moteur à combustion.

10. Utilisation du dispositif selon l'une quelconque des revendications 1 à 8 pour réaliser une vanne hydraulique ou pneumatique.
